# EUROPÄISCHE PATENTSCHRIFT

(11) **EP 1 209 332 B1**
(45) Veröffentlichungstag und Bekanntmachung des Hinweises auf die Patenterteilung: **25.06.2008**
(21) Anmeldenummer: 01250407.2
(22) Anmeldetag: 21.11.2001
(51) Int. Cl.: F02D 41/02, F01N 3/08, F02D 41/14

(54) **Verfahren und Vorrichtungen zur Regeneration eines NOx-Speicherkatalysators**
Method and device for regenerating a NOx catalytic converter
Méthode et appareil de régénération d'un catalyseur accumulateur de NOx

(30) Priorität: 22.11.2000 DE 10057936; 22.11.2000 DE 10057938
(43) Veröffentlichungstag der Anmeldung: 29.05.2002
(73) Patentinhaber: Volkswagen Aktiengesellschaft, 38436 Wolfsburg (DE)
(72) Erfinder: Hahn, Hermann, 30175 Hannover (DE); Pott, Ekkehard, 38518 Gifhorn (DE); Hinze, Sören, D-38102 Braunschweig (DE)
(74) Vertreter: Schneider, Henry

(56) Entgegenhaltungen:
- EP-A- 0 940 570
- EP-A- 0 997 626
- WO-A-99/43420
- DE-A- 19 915 793
- DE-C- 19 844 082
- JP-A- 8 014 031

## Beschreibung

Die Erfindung betrifft Verfahren zur Durchführung einer Regeneration eines NOₓ-Speicherkatalysators in einem Abgasstrang einer Verbrennungskraftmaschine sowie Vorrichtungen zur Durchführung der Regeneration mit den in den Oberbegriffen der unabhängigen Ansprüche 1 bis 3 beziehungsweise 20 oder 21 genannten Merkmalen.

Verbrennungskraftmaschinen, die aus Gründen einer Verbrauchsoptimierung wenigstens zeitweise in einem mageren Betriebsmodus, das heißt mit einem sauerstoffreichen Abgas mit λ > 1, betrieben werden, produzieren Stickoxide NOₓ in einem stöchiometrischen Überschuss. Dies hat zur Folge, dass bei einer katalytischen oxidativen Umsetzung von unverbrannten Kohlenwasserstoffen HC und Kohlenmonoxid CO Stickoxide NOₓ nicht vollständig zu umweltneutralem Stickstoff umgesetzt werden. Zur Abhilfe ist bekannt, NOₓ-Speicherkatalysatoren in den Abgaskanälen von Verbrennungskraftmaschinen anzuordnen, die in mageren Betriebsphasen das NOₓ als Nitrat einlagern. Um NOₓ-Durchbrüche aufgrund eines vollbeladenen NOₓ-Speicherkatalysators zu vermeiden, muss der NOₓ-Speicherkatalysator in wiederkehrenden Abständen regeneriert werden. Zu diesem Zweck wird die Verbrennungskraftmaschine kurzfristig in einen fetten oder stöchiometrischen Arbeitsmodus (λ ≤ 1) umgeschaltet. Infolgedessen steigt ein Reduktionsmittelmassenstrom des Abgases an, die als Nitrat eingelagerten Stickoxide werden desorbiert und katalytisch am NOₓ-Speicherkatalysator unter gleichzeitiger Oxidation von CO und HC umgesetzt.

In einfachen Verfahren wird eine Regenerationsdauer, während der der Speicherkatalysator mit der fetten Abgasatmosphäre beaufschlagt wird, fest vorgegeben. Nachteilig hieran ist, dass ein tatsächlicher Beladungszustand des NOₓ-Speicherkatalysators und eine aktuelle Regenerationsrate desselben nicht berücksichtigt wird. Eine solche Vorgehensweise birgt die Gefahr, dass die Regenerationsdauer zu kurz oder zu lang gewählt wird, wobei im ersteren Fall eine unvollständige Regeneration des Speichers und im zweiten Fall ein unnötiger Kraftstoffmehrverbrauch sowie eine Emission umweltschädlicher Reduktionsmittel (HC und CO) in Kauf genommen wird. Verfeinerte Verfahren versuchen einen tatsächlichen Beladungszustand des NOₓ-Speicherkatalysators anhand bestimmter Betriebsparameter während der letzten Magerphase abzuschätzen und leiten hieraus eine erforderliche Regenerationsdauer ab. Jedoch ist auch dieses Verfahren mit erheblichen Ungenauigkeiten behaftet, so dass sich auch hier unzweckmäßige NOₓ-Regenerationsdauern mit den genannten Folgen ergeben können.

Des Weiteren sind Verfahren bekannt, wie zum Beispiel in DE 198 44 082 beschrieben, bei denen mit Hilfe einer stromab des NO_{X}-Speicherkatalysators angeordneten Sensorik, die einen Sauerstoffanteil des Abgases misst, der Regenerationsverlauf überwacht wird. Dabei zeigt ein sinkender Sauerstoffanteil im Abgas einen verminderten Reduktionsmittelumsatz am NO_{X}-Speicher und somit steigende Anteile der Reduktionsmittel im Abgas an. Um Reduktionsmitteldurchbrüche zu vermeiden, wird die NO_{X}-Regeneration abgebrochen, das heißt die Verbrennungskraftmaschine wieder in einen mageren Betriebsmodus umgeschaltet, sobald der gemessene Sauerstoffanteil einen vorgegebenen Grenzwert unterschreitet beziehungsweise eine Sensorspannung eine entsprechende Grenzspannung überschreitet. Dieses Verfahren ist mit dem Nachteil verbunden, dass der Sensor erst reagieren kann, wenn bereits ein gewisser Reduktionsmitteldurchbruch auftritt. Ferner ist zum Zeitpunkt der Grenzwerterreichung der gesamte Abgasweg zwischen Verbrennungskraftmaschine und NO_{X}-Speicherkatalysator noch mit fettem, das heißt reduktionsmittelhaltigem, Abgas gefüllt. Diese Reduktionsmittel (HC und CO) gelangen dann weitgehend unkonvertiert als Schadstoffe in die Umwelt. Um diese Schadstoffemission gering zu halten, darf gemäß dieser Vorgehensweise das Verbrennungslambda während der Regeneration nicht zu fett eingeregelt werden. Dies führt zusätzlich zu dem Nachteil verhältnismäßig langer Regenerationsdauern und einem unnötigen Kraftstoffmehrverbrauch.

Der Erfindung liegt daher die Aufgabe zugrunde, ein Verfahren zur NOₓ-Regeneration eines NOₓ-Speicherkatalysators zur Verfügung zu stellen, welches hinsichtlich einer möglichst geringen Reduktionsmittelemission optimiert ist und gleichzeitig eine vollständige Regeneration des Speicherkatalysators gewährleistet. In einem weiteren Aspekt soll ein möglichst schneller Ablauf des Verfahrens, das heißt kurze Regenerationsdauern, sichergestellt werden. Es soll ferner eine zur Durchführung des Verfahrens geeignete und vorteilhafte Vorrichtung bereitgestellt werden.

Diese Aufgabe wird durch ein Verfahren mit den in dem unabhängigen Anspruch 1 genannten Merkmalen gelöst. Eine geeignete Vorrichtung ist durch die in dem unabhängigen Anspruch 18 genannten Merkmale gekennzeichnet.

Gemäß einem ersten erfindungsgemäßen Verfahren ist vorgesehen, dass
(a) während der NO_{X}-Regeneration das sauerstoffabhängige Signal der stromab des NO_{X}-Speicherkatalysators angeordneten Messeinrichtung hochgerechnet wird,
(b) auf Basis des hochgerechneten Signals ein theoretischer Zeitpunkt bestimmt wird, an dem ein vorgegebener Signalschwellenwert voraussichtlich überschritten wird, und
(c) das Regenerationsende bestimmt wird, indem eine im Wesentlichen einer Abgaslaufzeit zwischen Verbrennungskraftmaschine und NO_{X}-Speicherkatalysator entsprechende Zeitspanne von dem theoretischen Zeitpunkt subtrahiert wird.

Indem also das Signal der Messeinrichtung hochgerechnet wird, kann mit einer ausreichenden Zuverlässigkeit das Erreichen des vorgegebenen Signalschwellenwertes im Voraus ermittelt werden. Dies ermöglicht die Berücksichtigung der der Abgaslaufzeit zwischen Verbrennungskraftmaschine und NO_{X}-Speicherkatalysator entsprechenden Zeitspanne - nachfolgend einfachheitshalber als Abgaslaufzeit bezeichnet -, so dass die NOₓ-Regeneration rechtzeitig, das heißt vor dem Auftreten eines Reduktionsmitteldurchbruches, abgebrochen werden kann. Insgesamt ermöglicht das Verfahren damit eine Verminderung der CO- und HC-Emission und eine Minimierung eines für die NOₓ-Regeneration notwendigen Kraftstoffmehrverbrauchs.

Die Hochrechnung des sauerstoffabhängigen Signals der Messeinrichtung erfolgt gemäß einer vorteilhaften Ausgestaltung des Verfahrens anhand aktueller Betriebsparameter der Verbrennungskraftmaschine und/oder der Abgasanlage. Diese können etwa ein aktuelles, der Verbrennungskraftmaschine zugeführtes Luft-Kraftstoff-Gemisch (Verbrennungslambda) und/oder ein Abgasmassenstrom und/oder eine Abgastemperatur und/oder eine Katalysatortemperatur umfassen. Die Genauigkeit der Hochrechnung kann weiterhin dadurch erhöht werden, dass sie unter Berücksichtigung eines Verhaltensmodells des NO_{X}-Speicherkatalysators erfolgt. Ein solches Verhaltensmodell kann etwa den Verlauf einer Regenerationsrate in Abhängigkeit von dem aktuellen Reduktionsmittelmassenstrom und/oder der Katalysatortemperatur beinhalten. Das Verhaltensmodell kann zudem den während der aktuellen Regeneration gemessenen Signalverlauf berücksichtigen. Eine vorteilhafte Weiterentwicklung des Verfahrens kann ferner erzielt werden, indem das Signal unter Berücksichtigung eines Verhaltensmodells der sauerstoffempfindlichen Messeinrichtung hochgerechnet wird. Dabei kann insbesondere eine Trägheit, also eine Zeitverzögerung, mit der die Messeinrichtung veränderte Abgasbedingungen anzeigt, aber auch eine aktuelle, etwa über einen Innenwiderstand gemessene, Temperatur der Messeinrichtung berücksichtigt werden.

Obwohl es prinzipiell möglich ist, die Abgaslaufzeit als Festwert vorzugeben, ist bevorzugt vorgesehen, diese anhand aktueller Betriebsparameter der Verbrennungskraftmaschine zu berechnen. Dabei kann auf bekannte Betriebsparameter wie Motorlast, Drehzahl oder Abgastemperatur oder auch andere geeignete Daten zurückgegriffen werden.

Da die Zuverlässigkeit der Hochrechnung des Signalverlaufes unter bestimmten extremen Randbedingungen vermindert sein kann, sieht eine bevorzugte Ausführung des Verfahrens vor, Grenzwerte für verschiedene Betriebsbedingungen der Verbrennungskraftmaschine und/oder der Abgasanlage vorzugeben und die Hochrechnung zu unterdrücken, wenn diese Grenzwerte nicht eingehalten werden. Dabei sind insbesondere Grenzwerte für den Abgasmassenstrom und/oder für die Temperatur des NOₓ-Speicherkatalysators sinnvoll, da bei zu hohen Abgasmassenströmen oder zu niedrigen Katalysatortemperaturen die Regenerationsraten zu unstetig sind, um mit ausreichender Zuverlässigkeit hochgerechnet werden zu können. Die Signalhochrechnung kann vorteilhafterweise auch dann unterdrückt werden, wenn betriebspunktabhängige Störeinflüsse vorliegen, die eine irreguläre NOₓ-Regeneration beeinflussen. Dies ist beispielsweise bei einer Schubabschaltung der Verbrennungskraftmaschine der Fall.

Gemäß einer weiteren vorteilhaften Ausgestaltung des Verfahrens erfolgt die Hochrechnung nicht während der gesamten Regenerationsdauer des Speicherkatalysators, sondern erst nach Verstreichen einer vorgegebenen Zeit nach Beginn der Regeneration und/oder nach Durchsatz einer vorgegebenen Abgasmasse und/oder nach Überschreiten einer vorgegebenen Mindestschwelle des Signals der Messeinrichtung. Durch diese Maßnahmen wird gewährleistet, dass der Signalverlauf bereits über eine gewisse Mindestdauer bekannt ist und somit zuverlässiger extrapoliert werden kann. Nach Beginn der Hochrechnung sollte der Signalverlauf weiterhin verfolgt werden, so dass die Hochrechnung ständig aktualisiert werden kann.

Ein weiteres erfindungsgemäßes Verfahren sieht vor, dass
(a) während der NO_{X}-Regeneration das sauerstoffabhängige Signal der stromab des NO_{X}-Speicherkatalysators angeordneten Messeinrichtung hochgerechnet wird und
(b) ein der Verbrennungskraftmaschine während der Regeneration zugeführtes Luft-Kraftstoff-Gemisch (Verbrennungslambda) in Abhängigkeit von dem hochgerechneten Signal unter Berücksichtigung einer im Wesentlichen der Abgaslaufzeit zwischen Verbrennungskraftmaschine und NO_{X}-Speicherkatalysator entsprechenden Zeitspanne variiert wird.

Die erfindungsgemäße Hochrechnung ermöglicht in diesem Aspekt der Erfindung die Berücksichtigung der Abgaslaufzeit bei der Veränderung des Verbrennungslambdas während der Regeneration, so dass auf eine zu erwartende Signalhöhe gewissermaßen vorausschauend reagiert werden kann. So ist es beispielsweise möglich, das Verbrennungslambda anzuheben, bevor ein durch die Hochrechnung prognostizierter, unerwünschter Reduktionsmitteldurchbruch auftritt, und diesen letztlich durch diese Maßnahme zu verringern oder sogar vollständig zu unterdrücken. Insgesamt ermöglicht das Verfahren damit eine Verminderung der CO- und HC-Emission und eine Minimierung eines für die NO_{X}-Regeneration notwendigen Kraftstoffmehrverbrauchs.

Die genannten Vorteile ergeben sich in noch stärkerem Ausmaß durch ein weiteres erfindungsgemäßes Verfahren, das im Wesentlichen eine Kombination der beiden erstgenannten Verfahren darstellt und nach welchem
(a) während der NO_{X}-Regeneration das sauerstoffabhängige Signal der Messeinrichtung hochgerechnet wird,
(b) auf Basis des hochgerechneten Signals ein theoretischer Zeitpunkt bestimmt wird, an dem ein vorgegebener erster Signalschwellenwert überschritten wird, und
(c) ein der Verbrennungskraftmaschine während der Regeneration zugeführtes Luft-Kraftstoff-Gemisch in Abhängigkeit von dem hochgerechneten Signal und/oder dem Zeitpunkt unter Berücksichtigung einer im Wesentlichen einer Abgaslaufzeit zwischen Verbrennungskraftmaschine und NO_{X}-Speicherkatalysator entsprechenden Zeitspanne variiert wird, wobei insbesondere das Regenerationsende bestimmt wird, indem die im Wesentlichen der Abgaslaufzeit entsprechende Zeitspanne von dem theoretischen Zeitpunkt subtrahiert wird.

Zusätzlich zu den Maßnahmen des vorausgenannten Verfahrens wird demnach das (theoretische) Erreichen des für einen Regenerationsabbruch vorgegebenen Signalschwellenwertes im Voraus ermittelt. Somit kann die Regeneration rechtzeitig, das heißt vor dem Auftreten eines Reduktionsmitteldurchbruches, abgebrochen werden.

Nach einer besonders vorteilhaften Ausgestaltung der Verfahren wird das Verbrennungslambda der Verbrennungskraftmaschine dem Regenerationsende vorausgehend auf einen Wert nahe λ = 1 angehoben, wobei dieser Wert größer, das heißt magerer, als ein vorausgegangener Lambdawert und gleichzeitig < oder = 1 ist. Erfindungsgemäß ergeben sich mehrere Alternativen, um einen Zeitpunkt dieser Anhebung zu bestimmen. Beispielsweise kann die Anhebung nach Ablauf eines vorgebbaren Anteils einer durch die Hochrechnung ermittelten Regenerationsgesamtdauer erfolgen. Noch vorteilhafter ist es, das Verbrennungslambda bei Erreichen eines zweiten vorgegebenen Signalschwellenwertes durch das hochgerechnete Sensorsignal unter Berücksichtigung der Abgaslaufzeit anzuheben, wobei der zweite Signalschwellenwert sinnvollerweise kleiner ist als der erste Signalschwellenwert, sofern es sich um eine Sondenspannung handelt. Die Anhebung des Verbrennungslambdas vor dem Regenerationsende bewirkt eine Verminderung eines Reduktionsmittelmassenstroms zu einem Zeitpunkt, an dem nur noch geringe Mengen eingelagerter Stickoxide im Speicherkatalysator zur Konvertierung der Reduktionsmittel zur Verfügung stehen. Durch diese Maßnahme wird somit die Gefahr eines Reduktionsmitteldurchbruchs am Ende der Regeneration zusätzlich vermindert. Dabei hat es sich besonders bewährt, das Verbrennungslambda auf Lambdawerte von 0,94 bis 0,99, insbesondere auf 0,95 bis 0,98, anzuheben.

Nach einer weiteren vorteilhaften Ausgestaltung wird das Verbrennungslambda der Verbrennungskraftmaschine so lange unterhalb eines vorausgegangenen Lambdawertes abgesenkt, bis das hochgerechnete Sensorsignal unter Berücksichtigung der Abgaslaufzeit einen dritten vorgegebenen Signalschwellenwert erreicht. In diesem Zusammenhang haben sich Verbrennungslambdawerte von 0,6 bis 0,9, insbesondere von 0,7 bis 0,8, besonders bewährt. Durch diese Ausgestaltung des Verfahrens wird der NO_{X}-Speicherkatalysator folglich mit einer vergleichsweise sehr fetten Abgasatmosphäre beaufschlagt, solange der Speicher noch einen durch die dritte Signalschwelle markierte Mindestbeladung an Stickoxiden aufweist. Durch diese zumindest zeitweise sehr fette Beaufschlagung des Speicherkatalysators wird eine Effizienz der NO_{X}-Umsetzung erhöht, die Regenerationsdauer verkürzt und letztendlich der für die Regeneration aufzuwendende Kraftstoffmehrverbrauch minimiert.

Es ist selbstverständlich denkbar, weitere Schwellenwerte vorzugeben, deren Überschreitung -durch das hochgerechnete Sensorsignal weitere Variationen des Verbrennungslambdas auslöst. Zusätzliche Schwellenwerte können beispielsweise einen anderweitig ermittelten Alterungszustand des Speicherkatalysators berücksichtigen. Die verschiedenen Anhebungen und/oder Absenkungen des der Verbrennungskraftmaschine zuzuführenden Luft-Kraftstoff-Gemisches können auch stufenweise oder sogar kontinuierlich erfolgen.

Die erfindungsgemäßen Vorrichtungen umfassen Mittel, mit denen die geschilderten Verfahrensschritte ausführbar sind. Die Mittel umfassen eine Steuereinheit, in der ein Algorithmus zur Steuerung der Verfahrensschritte in digitaler Form hinterlegt ist. Diese Steuereinheit kann vorteilhaft auch in ein Motorsteuergerät des Fahrzeuges integriert sein.

Die sauerstoffsensitive Messeinrichtung kann eine stromab des NOₓ-Speicherkatalysators angeordnete Lambdasonde, insbesondere eine Breitband- oder eine Sprungantwort-Lambdasonde, sein oder ein NOₓ-Sensor, der über ein Lambdaausgangssignal verfügt.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: eine Prinzipdarstellung einer Verbrennungskraftmaschine mit einer Abgasanlage;
- Figur 2: zeitliche Verläufe verschiedener Abgasparameter während einer herkömmlichen NOₓ-Regeneration;
- Figur 3: zeitliche Verläufe verschiedener Abgasparameter während einer NOₓ Regeneration gemäß einer ersten Ausführung der vorliegenden Erfindung; und
- Figur 4: zeitliche Verläufe verschiedener Abgasparameter während einer NOₓ-Regeneration gemäß einer zweiten Ausführung der vorliegenden Erfindung.

Der in der Figur 1 dargestellten Verbrennungskraftmaschine 10 ist eine insgesamt mit 12 bezeichnete Abgasanlage zugeordnet. Die Abgasanlage 12 umfasst einen Abgaskanal 14, in dem ein in einer motornahen Position angeordneter Vorkatalysator 16 sowie ein großvolumiger NOₓ-Speicherkatalysator 18 angeordnet ist. Neben dem Katalysatorsystem 16, 18 beherbergt der Abgaskanal 14 üblicherweise verschiedene, nicht gezeigte Gas- und/oder Temperatursensoren zur Regelung der Verbrennungskraftmaschine 10. Dargestellt ist hier lediglich eine sauerstoffempfindliche Messeinrichtung 20, die stromab des NOₓ-Speicherkatalysators 18 angeordnet ist. Die Messeinrichtung 20 kann beispielsweise eine Lambdasonde oder ein NOₓ-Sensor sein, welcher mit einer Lambdamessfunktion ausgestattet ist. In jedem Fall stellt die Messeinrichtung 20 ein von einem Sauerstoffanteil des Abgases abhängiges Signal U_{λ} bereit. Dieses Signal U_{λ} wird an ein Motorsteuergerät 22 übermittelt, in welchem es digitalisiert und weiterverarbeitet wird. Weitere, den Betriebszustand der Verbrennungskraftmaschine 10 betreffende Informationen finden ebenfalls Eingang in das Motorsteuergerät 22. In dem Motorsteuergerät 22 ist eine Steuereinheit 24 integriert, in welcher ein Algorithmus zur Durchführung des Verfahrens zur NOₓ-Regeneration des NOₓ-Speicherkatalysators 18 hinterlegt ist. Das Motorsteuergerät 22 und die Steuereinheit 24 sind in der Lage, mindestens einen Betriebsparameter der Verbrennungskraftmaschine 10, insbesondere ein zuzuführendes Luft-Kraftstoff-Gemisch (Verbrennungslambda), in Abhängigkeit von dem Signal U_{λ} der Messeinrichtung in noch zu erläuternder Weise zu beeinflussen.

Figur 2 zeigt den zeitlichen Verlauf verschiedener Parameter der Verbrennungskraftmaschine 10 sowie der Abgasanlage 12 während einer NOₓ-Regeneration des NOₓ-Speicherkatalysators 18, die nach einem herkömmlichen Verfahren durchgeführt wird. Zunächst befindet sich die Verbrennungskraftmaschine 10 in einem mageren Betriebsmodus, in dem ihr ein sauerstoffreiches Luft-Kraftstoff-Gemisch mit λ_{M} >> 1 zugeführt wird (Graph 100). In dieser Phase enthält das Abgas einen Überschuss an Stickoxiden NOₓ, die durch den Vorkatalysator 16 nicht vollständig konvertiert werden können. NOₓ wird daher in den NOₓ-Speicherkatalysator 18 eingelagert, dessen NOₓ-Beladung dabei kontinuierlich zunimmt (Graph 102). Anhand eines geeigneten Kriteriums wird zu einem Zeitpunkt t_{A} eine NOₓ Regenerationsnotwendigkeit erkannt. Dies kann beispielsweise ein, durch die Messeinrichtung 20 detektierter NOₓ-Durchbruch sein. Infolgedessen wird die Verbrennungskraftmaschine 10 durch Einflussnahme des Motorsteuergerätes 22 in einen fetten Betriebsmodus umgeschaltet mit λ_{F} < 1. Infolge des nunmehr erhöhten Massenstroms der Reduktionsmittel CO und HC im Abgas- wird - das im NOₓ-Speicherkatalysator 18 eingelagerte NOₓ desorbiert und zu Stickstoff reduziert. Eine Abnahme der NOₓ-Beladung (Graph 102) des Speicherkatalysators 18 ist jedoch erst nach einer gewissen zeitlichen Verzögerung nach Umschaltung der Verbrennungskraftmaschine 10 zu verzeichnen, da zum Zeitpunkt t_{A} der Abgaskanal 14 noch mit magerem Abgas gefüllt ist, welches zunächst noch den Speicherkatalysator 18 passieren muss, ehe die Reduktionsmittel diesen erreichen. Der Verlauf der NOₓ-Regeneration wird währenddessen mit Hilfe des von der Messeinrichtung 20 bereitgestellten Signals U_{λ} - in der Regel eine Spannung - verfolgt. Die Sondenspannung U_{λ} (Graph 104) verhält sich umgekehrt proportional zu einer Sauerstoffkonzentration des Abgases stromab des Speicherkatalysators 18. Da mit fortschreitender Regeneration die Reduktionsmittel in immer geringerem Ausmaß verbraucht werden, steigt das Signal U_{λ} der Messeinrichtung 20 langsam an. Zu einem Zeitpunkt t_{E} erreicht das Signal U_{λ} einen vorgegebenen Schwellenwert U_{SE}, woraufhin die Verbrennungskraftmaschine 10 im Allgemeinen wieder in einen mageren Betriebsmodus mit λ_{M} >> 1 umgeschaltet wird. Zum Zeitpunkt des Regenerationsendes t_{E} befindet sich jedoch noch Abgas mit einem hohen Reduktionsmittelanteil in dem Abgaskanal 14 zwischen der Verbrennungskraftmaschine 10 und dem Speicherkatalysator 18. Dieses durchströmt den nunmehr praktisch NOₓ-freien Speicherkatalysator 18 und gelangt unkonvertiert in die Umwelt. Der Verlauf der stromab des Katalysators gemessenen Konzentration von Kohlenmonoxid CO und unverbrannten Kohlenwasserstoffen HC (Graph 106) zeigt daher nach Regenerationsende t_{E} noch einen unerwünscht hohen Anstieg.

Um die Emission von Schadstoffen zu verringern, wird gemäß der vorliegenden Erfindung ein anderer Ansatz verfolgt, um das Regenerationsende t_{E} zu bestimmen. Der zeitliche Verlauf der gleichen Parameter wie in Figur 2 ist in Figur 3 dargestellt - diesmal während einer Regeneration gemäß einer ersten typischen Ausgestaltung des erfindungsgemäßen Verfahrens. Nach Beginn der Regeneration zum Zeitpunkt t_{A} durch Umschaltung der Verbrennungskraftmaschine 10 von einem mageren Betriebsmodus mit λ_{M} >> 1 in einen fetten Modus mit λ_{F1} < 1 wird zunächst das Signal U_{λ} der Messeinrichtung 20 (Graph 104) in bekannter Weise gemessen und aufgezeichnet. Nach Verstreichen einer vorgegebenen Zeitspanne beginnt die Steuereinheit 24 zu einem Zeitpunkt t_{AH} mit einer Hochrechnung des Signals U_{λ}. Dies geschieht auf Basis des bislang gemessenen Verlaufs von U_{λ} und anhand verschiedener Betriebsparameter der Verbrennungskraftmaschine 10 sowie der Abgasanlage 12. Ferner können Verhaltensmodelle des Speicherkatalysators 18 sowie der Messeinrichtung 20 bei der Hochrechnung berücksichtigt werden. Auf Basis des hochgerechneten Signalverlaufes wird ein Zeitpunkt t_{S} bestimmt, an dem der vorgegebene Signalschwellenwert U_{SE} theoretisch erreicht wird.

Anhand ausgewählter Betriebsparameter berechnet die Steuereinheit 24 ferner eine Zeitspanne Δt, die der aktuellen Abgaslaufzeit, die das Abgas bis zum Erreichen des Speicherkatalysators benötigt, entspricht. Gemäß einem ersten Aspekt der Erfindung wird dann der Zeitpunkt des tatsächlichen Regenerationsendes t_{E} durch Subtraktion der Abgaslaufzeit Δt von dem Zeitpunkt t_{S} bestimmt. Während des Zeitraumes T_{H} wird anhand aktueller Betriebsparameter und anhand des tatsächlichen Signalverlaufes U_{λ} die Hochrechnung und damit das Regenerationsende t_{E} ständig aktualisiert. Ist das so bestimmte Regenerationsende t_{E} erreicht, wird die Verbrennungskraftmaschine 10 wieder in den mageren Betriebsmodus mit λ_{M} umgeschaltet. Zu diesem Zeitpunkt liegt in dem Speicherkatalysator 18 noch eine geringe Menge eingelagertes NOₓ vor (Graph 102), welches ausreicht, um die restlichen, im Abgas enthaltenen Reduktionsmittel zu konvertieren. Folglich werden stromab des Speicherkatalysators 18 nach dem Regenerationsende t_{E} nur noch sehr geringe Anteile an Schadstoffen gemessen (Graph 106).

Die zeitlichen Verläufe der Parameter gemäß einer vorteilhaften Ausgestaltung eines weiteren erfindungsgemäßen Verfahrens, bei dem ein vorgegebenes Verbrennungslambda unter Berücksichtigung des hochgerechneten Sensorsignals U_{λ} und der Abgaslaufzeit variiert wird, zeigt Figur 4. Dabei erfolgt die Hochrechnung des Sensorsignals U_{λ} (Graph 104) sowie die Ermittlung der Abgaslaufzeit Δt analog zu der im Rahmen von Figur 3 erläuterten Vorgehensweise.

Unmittelbar nach Beginn der Hochrechnung des Sensorsignals U_{λ} zum Zeitpunkt t_{AH} wird zunächst überprüft, ob zum aktuellen Zeitpunkt und nach Ablauf der ermittelten Abgaslaufzeit Δt das hochgerechnete Sensorsignal U_{λ} sich noch unterhalb eines vorgegebenen ersten Schwellenwertes U_{S1} befindet. Nur bei Bejahung dieser Überprüfung kann - wie im dargestellten Beispiel - ein der Verbrennungskraftmaschine 10 zugeführtes Luft-Kraftstoff-Gemisch auf einen von einem anfänglich eingestellten Lambdawert λ_{F1} abweichenden Lambdawert λ_{F2} geändert werden. (Graph 100). Bei Absenkung des Lambdawertes auf einen gegenüber dem Lambdawert λ_{F1} niedrigeren Lambdawert λ_{F2} steigt der Reduktionsmittelmassenstrom des Abgases weiter an und damit die Regenerationsrate, was sich in einem steileren Abfall der NO_{X}-Beladung des Speicherkatalysators 18 niederschlägt (Graph 102). λ_{F2} wird so lange beibehalten, bis das hochgerechnete Signal U_{λ} unter Berücksichtigung von Δt den Schwellenwert U_{S1} erreicht. Dies ist zum Zeitpunkt t₁ der Fall, an dem das Verbrennungslambda wieder auf einen weniger fetten Lambdawert λ_{F3} angehoben wird (Graph 100).

Kurze Zeit später erreicht im vorliegenden Beispiel das hochgerechnete Sensorsignal U_{λ} einen zweiten, aus Gründen der Übersichtlichkeit nicht dargestellten Signalschwellenwert U_{S2}, der zwischen U_{S1} und U_{SE} angesiedelt ist. Das Erreichen des Signalschwellenwertes U_{S2} signalisiert, dass die NO_{X}-Beladung des Speicherkatalysators 18 nahezu erschöpft ist. Um einen drohenden Schadstoffdurchbruch durch das fette Abgas zu vermeiden, wird das Verbrennungslambda weiter auf einen Wert von λ_{F4} nahe 1 angehoben. λ_{F4} beträgt dann typischerweise 0,95 bis 0,98.

Auf Basis des hochgerechneten Signalverlaufes wird ferner gemäß dem in Figur 3 dargestellten Verfahren der Zeitpunkt t_{S} bestimmt, an dem der vorgegebene Signalschwellenwert U_{SE} theoretisch erreicht wird. Durch Subtraktion der Abgaslaufzeit At von dem Zeitpunkt t_{S} wird dann der Zeitpunkt des (tatsächlichen) Regenerationsendes t_{E} bestimmt. Ist das so bestimmte Regenerationsende t_{E} erreicht, wird die Verbrennungskraftmaschine 10 wieder in den mageren Betriebsmodus mit λ_{M} umgeschaltet, um den Schadstoffdurchbruch (Graph 106) zu verhindern. Die zu diesem Zeitpunkt noch im Speicherkatalysator 18 vorliegende geringe Menge NO_{X} (Graph 102) sorgt für die weitgehende Umsetzung des geringen noch im Abgas enthaltenen Reduktionsmittelanteils.

Der Vergleich der durch die Graphen 106 in den Figuren 2 und 4 symbolisierten Konzentrationen von Kohlenmonoxid CO und unverbrannten Kohlenwasserstoffen HC stromab des NO_{X}-Speicherkatalysators 18 zeigt eine starke Verringerung der regenerationsbedingten Schadstoffemission. Es wird aber auch deutlich, dass bei geeigneter Wahl der Lambdawerte λ_{F1} bis λ_{F4} durch das erfindungsgemäße Verfahren die Gesamtdauer der NO_{X}-Regeneration reduziert werden kann, wodurch sich eine Minimierung des für die Regeneration notwendigen Kraftstoffmehrverbrauches ergibt.

### BEZUGSZEICHENLISTE

- 10: Verbrennungskraftmaschine
- 12: Abgasanlage
- 14: Abgaskanal
- 16: Vorkatalysator
- 18: NO_{X}-Speicherkatalysator
- 20: sauerstoffempfindliche Messeinrichtung
- 22: Motorsteuergerät
- 24: Steuereinheit
- 100: Verbrennungslambda
- 102: NO_{X}-Beladung des NO_{X}-Speicherkatalysators
- 104: Signalverlauf (U_{λ}) der Messeinrichtung
- 106: Reduktionsmittelgehalt im Abgas

- t_{A}: Regenerationsbeginn
- t_{E}: Regenerationsende
- t_{S}: Zeitpunkt der Überschreitung von U_{SE}
- t_{AH}: Hochrechnungsbeginn
- T_{H}: Hochrechnungsdauer
- Δt: Abgaslaufzeit
- U_{λ}: Signal der Messeinrichtung
- U_{SE}: Schwellenwert zur Beendigung der NO_{X}-Regeneration
- U_{Si}: Schwellenwerte zur Anhebung oder Absenkung des Verbrennungslambdas
- λ_{M}: Lambdamagerwert
- λ_{F}: Lambdafettwert

## Patentansprüche

1. Verfahren zur NO_{X}-Regeneration eines in einem Abgaskanal einer magerlauffähigen Verbrennungskraftmaschine (10) angeordneten NO_{X}-Speicherkatalysators (18), wobei der NO_{X}-Speicherkatalysator (18) bis zum Erreichen eines Regenerationsendes mit einer fetten bis stöchiometrischen Abgasatmosphäre mit λ ≤ 1 beaufschlagt wird und ein Regenerationsverlauf anhand eines durch eine stromab des NO_{X}-Speicherkatalysators (18) angeordnete sauerstoffsensitive Messeinrichtung (20) bereitgestellten sauerstoffabhängigen Signals verfolgt wird, **dadurch gekennzeichnet, dass**
(a) während der NO_{X}-Regeneration das sauerstoffabhängige Signal (U_{λ}) der Messeinrichtung (20) hochgerechnet wird,
und mindestens eine der folgenden Maßnahmen durchgeführt wird:
(b) Variation eines der Verbrennungskraftmaschine (10) während der Regeneration zugeführten Luft-Kraftstoff-Gemisches (Verbrennungslambda) in Abhängigkeit von dem hochgerechneten Signal (U_{λ}) unter Berücksichtigung einer im Wesentlichen einer Abgaslaufzeit zwischen Verbrennungskraftmaschine (10) und NO_{X}-Speicherkatalysator (18) entsprechenden Zeitspanne (Δt) und
(c) Bestimmung eines theoretischen Zeitpunktes (t_{S}), an dem ein vorgegebener Signalschwellenwert (U_{SE}) überschritten wird, auf Basis des hochgerechneten Signals (U_{λ}) und Festlegung des Regenerationsendes (t_{E}) durch Subtraktion der Zeitspanne (Δt) von dem theoretischen Zeitpunkt (t_{S}).

2. Verfahren nach Anspruch 1, **dadurch gekennzeichnet, dass** das der Verbrennungskraftmaschine (10) während der Regeneration zugeführte Luft-Kraftstoff-Gemisch (Verbrennungslambda) in Abhängigkeit von dem hochgerechneten Signal (U_{λ}) und dem Zeitpunkt (t_{S}) unter Berücksichtigung der Zeitspanne (Δt) variiert wird.

3. Verfahren nach einem der vorhergehenden Ansprüche, **dadurch gekennzeichnet, dass** das sauerstoffabhängige Signal (U_{λ}) anhand aktueller Betriebsparameter der Verbrennungskraftmaschine (10) und/oder der Abgasanlage (12) hochgerechnet wird.

4. Verfahren nach Anspruch 3, **dadurch gekennzeichnet, dass** das sauerstoffabhängige Signal (U_{λ}) in Abhängigkeit eines der Verbrennungskraftmaschine (10) zugeführten Luft-Kraftstoff-Gemisches und/oder eines Abgasmassenstromes und/oder einer Abgastemperatur und/oder einer Katalysatortemperatur hochgerechnet wird.

5. Verfahren nach Anspruch 3 oder 4, **dadurch gekennzeichnet, dass** das sauerstoffabhängige Signal (U_{λ}) unter Berücksichtigung eines Verhaltensmodells des NO_{X}-Speicherkatalysators (18) hochgerechnet wird.

6. Verfahren nach einem der Ansprüche 3 bis 5, **dadurch gekennzeichnet, dass** das sauerstoffabhängige Signal (U_{λ}) unter Berücksichtigung eines Verhaltensmodells der sauerstoffempfindlichen Messeinrichtung (20), insbesondere einer Trägheit der Messeinrichtung (20), hochgerechnet wird.

7. Verfahren nach einem der vorhergehenden Ansprüche, **dadurch gekennzeichnet, dass** die Hochrechnung nach einem Verstreichen einer vorgegebenen Zeit nach Beginn der Regeneration und/oder nach Durchsatz einer vorgegebenen Abgasmasse und/oder nach Überschreiten einer vorgegebenen Schwelle des Signals (U_{λ}) beginnt.

8. Verfahren nach einem der vorhergehenden Ansprüche, **dadurch gekennzeichnet, dass** die Abgaslaufzeit (Δt) anhand aktueller Betriebsparameter der Verbrennungskraftmaschine (10) berechnet wird oder vorgegeben wird.

9. Verfahren nach einem der vorhergehenden Ansprüche, **dadurch gekennzeichnet, dass** die Hochrechnung des Signals (U_{λ}) unterbleibt, wenn vorgegebene Grenzwerte für Betriebsbedingungen der Verbrennungskraftmaschine (10) und/oder der Abgasanlage (12) nicht eingehalten werden.

10. Verfahren nach Anspruch 9, **dadurch gekennzeichnet, dass** Grenzwerte für den Abgasmassenstrom und/oder für die Temperatur des NO_{X}-Speicherkatalysators (18) vorgegeben werden.

11. Verfahren nach Anspruch 9 oder 10, **dadurch gekennzeichnet, dass** die Hochrechnung des Signals (U_{λ}) bei einer Schubabschaltung während der NO_{X}-Regeneration unterbleibt.

12. Verfahren nach einem der vorhergehenden Ansprüche, **dadurch gekennzeichnet, dass** das Verbrennungslambda bei Erreichen eines zweiten vorgegebenen Signalschwellenwertes (U_{S2}) durch das hochgerechnete Sensorsignal (U_{λ}) unter Berücksichtigung der Abgaslaufzeit (Δt) oder nach Ablauf eines vorgebbaren Anteils einer durch die Hochrechnung ermittelten Regenerationsdauer angehoben wird.

13. Verfahren nach Anspruch 12, **dadurch gekennzeichnet, dass** das Verbrennungslambda der Verbrennungskraftmaschine (10) dem Regenerationsende (t_{E}) vorausgehend auf einen Wert (λ_{F4}) angehoben wird, der größer als ein vorausgegangener Verbrennungslambdawert und ≤ 1 ist.

14. Verfahren nach Anspruch 13, **dadurch gekennzeichnet, dass** das Verbrennungslambda auf λ_{F4} = 0,94 bis 0,99, insbesondere auf 0,95 bis 0,98, angehoben wird.

15. Verfahren nach einem der vorhergehenden Ansprüche, **dadurch gekennzeichnet, dass** das Verbrennungslambda der Verbrennungskraftmaschine (10) so lange auf einen Wert (λ_{F2}) unterhalb eines vorausgegangenen Lambdawertes (λ_{F1}) abgesenkt wird, bis das hochgerechnete Sensorsignal (U_{λ}) unter Berücksichtigung der Abgaslaufzeit (Δt) einen dritten vorgegebenen Signalschwellenwert (U_{S1}) erreicht.

16. Verfahren nach Anspruch 15, **dadurch gekennzeichnet, dass** das Verbrennungslambda auf λ_{F2} = 0,6 bis 0,9, insbesondere auf 0,7 bis 0,8, abgesenkt wird.

17. Verfahren nach einem der vorhergehenden Ansprüche, **dadurch gekennzeichnet, dass** die Anhebung und/oder Absenkung des Verbrennungslambdas stufenweise erfolgt.

18. Vorrichtung zur Durchführung einer Regeneration eines in einem Abgaskanal einer magerlauffähigen Verbrennungskraftmaschine (10) angeordneten NO_{X}-Speicherkatalysators (18), wobei der NO_{X}-Speicherkatalysator (18) bis zum Erreichen eines Regenerationsendes mit einer fetten bis stöchiometrischen Abgasatmosphäre mit λ ≤ 1 beaufschlagt wird und ein Regenerationsverlauf anhand eines durch eine stromab des NO_{X}-Speicherkatalysators (18) angeordnete sauerstoffsensitive Messeinrichtung (20) bereitgestellten sauerstoffabhängigen Signals verfolgt wird, **gekennzeichnet durch** Mittel, mit denen die Verfahrensschritte
(a) Hochrechnung des sauerstoffabhängigen Signals (U_{λ}) der Messeinrichtung (20) während der NOₓ-Regeneration,
und mindestens eine der folgenden Maßnahmen ausführbar ist:
(b) Variation eines der Verbrennungskraftmaschine (10) während der Regeneration zugeführten Luft-Kraftstoff-Gemisches (Verbrennungslambda) in Abhängigkeit von dem hochgerechneten Signal (U_{λ}) unter Berücksichtigung einer im Wesentlichen einer Abgaslaufzeit zwischen Verbrennungskraftmaschine (10) und NOₓ-Speicherkatalysator (18) entsprechenden Zeitspanne (Δt) und
(c) Bestimmung eines theoretischen Zeitpunktes (t_{S}), an dem ein vorgegebener Signalschwellenwert (U_{SE}) überschritten wird, auf Basis des hochgerechneten Signals (U_{λ}) und Festlegung des Regenerationsendes (t_{E}) **durch** Subtraktion der Zeitspanne (Δt) von dem theoretischen Zeitpunkt (t_{S}).

19. Vorrichtung nach Anspruch 18, **dadurch gekennzeichnet, dass** die Mittel eine Steuereinheit (24) umfassen, in der ein Algorithmus zur Steuerung der Verfahrensschritte in digitaler Form hinterlegt ist.

20. Vorrichtung nach Anspruch 19, **dadurch gekennzeichnet, dass** die Steuereinheit (24) in ein Motorsteuergerät (22) integriert ist.

21. Vorrichtung nach einem der Ansprüche 18 bis 20, **dadurch gekennzeichnet, dass** die sauerstoffsensitive Messeinrichtung (20) eine Breitband- oder Sprungantwort-Lambdasonde oder einen NO_{X}-Sensor umfasst.

## Claims

1. Method for the NO_{X} regeneration of an NO_{X} storage catalytic converter (18) which is arranged in an exhaust duct of an internal combustion engine (10) which is capable of lean running, wherein a rich to stoichiometric exhaust gas atmosphere with λ ≤ 1 is applied to the NO_{X} storage catalytic converter (18) until an end of the regeneration process is reached, and a regeneration course is pursued by means of an oxygen-dependent signal which is made available by an oxygen-sensitive measuring device (20) which is arranged downstream of the NO_{X} storage catalytic converter (18), **characterized in that**
(a) the oxygen-dependent signal (U_{λ}) of the measuring device (20) is projected forward during the NO_{X} regeneration,
and at least one of the following measures is carried out:
(b) an air/fuel mixture (combustion lambda) which is supplied to the internal combustion engine (10) during the regeneration is varied as a function of the projected signal (U_{λ}) taking into account a time period (Δt) essentially corresponding to an exhaust gas transit time between the internal combustion engine (10) and NO_{X} storage catalytic converter (18), and
(c) a theoretical time (t_{S}) at which a predefined signal threshold value (U_{SE}) is exceeded is determined on the basis of the projected signal (U_{λ}) and the end (t_{E}) of the regeneration is defined by subtracting the time period (Δt) from the theoretical time (t_{S}).

2. Method according to Claim 1, **characterized in that** the air/fuel mixture (combustion lambda) which is supplied to the internal combustion engine (10) during the regeneration is varied as a function of the projected signal (U_{λ}) and the time (t_{S}) taking into account the time period (Δt).

3. Method according to one of the preceding claims, **characterized in that** the oxygen-dependent signal (U_{λ}) is projected forward by means of current operating parameters of the internal combustion engine (10) and/or of the exhaust gas system (12).

4. Method according to Claim 3, **characterized in that** the oxygen-dependent signal (U_{λ}) is projected forward as a function of an air/fuel mixture which is supplied to the internal combustion engine (10) and/or an exhaust gas mass flow and/or an exhaust temperature and/or a catalytic converter temperature.

5. Method according to Claim 3 or 4, **characterized in that** the oxygen-dependent signal (U_{λ}) is projected forward taking into account a behaviour model of the NO_{X} storage catalytic converter (18).

6. Method according to one of Claims 3 to 5, **characterized in that** the oxygen-dependent signal (U_{λ}) is projected forward taking into account a behaviour model of the oxygen-sensitive measuring device (20), in particular an inertia of the measuring device (20).

7. Method according to one of the preceding claims, **characterized in that** the projection starts after the end of a predefined time after the start of the regeneration and/or after a predefined mass of exhaust gas has passed through and/or after a predefined threshold of the signal (U_{λ}) has been exceeded.

8. Method according to one of the preceding claims, **characterized in that** the exhaust gas transit time (Δt) is calculated by means of current operating parameters of the internal combustion engine (10) or is predefined.

9. Method according to one of the preceding claims, **characterized in that** the projection of the signal (U_{λ}) does not take place if predefined limiting values for operating conditions of the internal combustion engine (10) and/or of the exhaust gas system (12) are not complied with.

10. Method according to Claim 9, **characterized in that** limiting values are predefined for the exhaust gas mass flow and/or for the temperature of the NO_{X} storage catalytic converter (18).

11. Method according to Claim 9 or 10, **characterized in that** the projection of the signal (U_{λ}) does not take place in the event of an overrun shutoff during the NO_{X} regeneration.

12. Method according to one of the preceding claims, **characterized in that** the combustion lambda is raised if the projected sensor signal (U_{λ}) reaches a second predefined signal threshold value (U_{S2}) taking into account the exhaust gas transit time (Δt) or after the expiry of a predefinable portion of a regeneration period which is acquired by means of the projection.

13. Method according to Claim 12, **characterized in that** the combustion lambda of the internal combustion engine (10) is raised, in advance of the end (t_{E}) of the regeneration, to a value (λ_{F4}) which is higher than a preceding combustion lambda value and is ≤ 1.

14. Method according to Claim 13, **characterized in that** the combustion lambda is raised to λ_{F4} = 0.94 to 0.99, in particular to 0.95 to 0.98.

15. Method according to one of the preceding claims, **characterized in that** the combustion lambda of the internal combustion engine (10) is lowered to a value (λ_{F2)} below a preceding lambda value ( (λ_{F1}) until the projected sensor signal (U_{λ}) reaches a third predefined signal threshold value (U_{S1}) taking into account the exhaust gas transit time (Δt).

16. Method according to Claim 15, **characterized in that** the combustion lambda is lowered to λ_{F2} = 0.6 to 0.9, in particular to 0.7 to 0.8.

17. Method according to one of the preceding claims, **characterized in that** the raising and/or lowering of the combustion lambda is carried out incrementally.

18. Device for carrying out a regeneration of an NO_{X} storage catalytic converter (18) which is arranged in an exhaust duct of an internal combustion engine (10) which is capable of lean running, wherein a rich to stoichiometric exhaust gas atmosphere with λ ≤ 1 is applied to the NOₓ storage catalytic converter (18) until an end of the regeneration process is reached, and a regeneration sequence is pursued by means of an oxygen-dependent signal which is made available by an oxygen-sensitive measuring device (20) which is arranged downstream of the NOₓ storage catalytic converter (18), **characterized by** means with which the method steps
(a) projecting forward of the oxygen-dependent signal (U_{λ}) of the measuring device (20) during the NO_{X} regeneration,
and at least one of the following measures can be carried out:
(b) an air/fuel mixture (combustion lambda) which is supplied to the internal combustion engine (10) during the regeneration is varied as a function of the projected signal (U_{λ}) taking into account a time period (Δt) essentially corresponding to an exhaust gas transit time between the internal combustion engine (10) and NO_{X} storage catalytic converter (18), and
(c) a theoretical time (t_{S}) at which a predefined signal threshold value (U_{SE}) is exceeded is determined on the basis of the projected signal (U_{λ}) and the end (t_{E}) of the regeneration is defined by subtracting the time period (Δt) from the theoretical time (t_{S}).

19. Device according to Claim 18, **characterized in that** the means comprise a control unit (24) in which an algorithm for controlling the method steps is stored in a digital form.

20. Device according to Claim 19, **characterized in that** the control unit (24) is integrated into an engine control device (22).

21. Device according to one of Claims 18 to 20, **characterized in that** the oxygen-sensitive measuring device (20) comprises a broadband or step response lambda probe or an NO_{X} sensor.

## Revendications

1. Procédé pour la régénération des NOₓ d'un catalyseur accumulateur de NOₓ (18) disposé dans un canal de gaz d'échappement d'un moteur à combustion interne (10) pouvant fonctionner en régime pauvre, dans lequel le catalyseur accumulateur de NOₓ (18) est alimenté avec une atmosphère de gaz d'échappement riche à stoechiométrique avec λ ≤ 1 jusqu'à ce qu'il atteigne une fin de la régénération, et un déroulement de la régénération est suivi à l'aide d'un signal dépendant de l'oxygène produit par un dispositif de mesure sensible à l'oxygène (20) disposé en aval du catalyseur accumulateur de NOₓ (18), **caractérisé en ce que**
(a) pendant la régénération des NOₓ, on fait un calcul de projection du signal dépendant de l'oxygène (U_{λ}) du dispositif de mesure (20),
(b) variation d'un mélange air-carburant fourni au moteur à combustion interne (10) pendant la régénération (lambda de combustion) en fonction du signal calculé (U_{λ}) en tenant compte d'un intervalle de temps (Δt) correspondant essentiellement au temps de parcours des gaz d'échappement entre le moteur à combustion interne (10) et le catalyseur accumulateur de NOₓ (18), et
(c) détermination d'un instant théorique (tₛ), auquel une valeur de seuil du signal (U_{SE}) prédéfinie est dépassée, sur la base du signal calculé (U_{λ}) et constatation de la fin de la régénération (t_{E}) par soustraction de l'intervalle de temps (Δt) de l'instant théorique (tₛ) .

2. Procédé selon la revendication 1, **caractérisé en ce que** l'on fait varier le mélange air-carburant (lambda de combustion) fourni au moteur à combustion interne (10) pendant la régénération en fonction du signal calculé (U_{λ}) et de l'instant (tₛ) en tenant compte de l'intervalle de temps (Δt).

3. Procédé selon l'une quelconque des revendications précédentes, **caractérisé en ce que** l'on fait le calcul de projection du signal dépendant de l'oxygène (U_{λ}) à l'aide des paramètres de fonctionnement actuels du moteur à combustion interne (10) et/ou de l'installation des gaz d'échappement (12).

4. Procédé selon la revendication 3, **caractérisé en ce que** l'on fait le calcul de projection du signal dépendant de l'oxygène (U_{λ}) en fonction d'un mélange air-carburant fourni au moteur à combustion interne (10) et/ou d'un débit massique de gaz d'échappement et/ou d'une température des gaz d'échappement et/ou d'une température du catalyseur.

5. Procédé selon la revendication 3 ou 4, **caractérisé en ce que** l'on fait le calcul de projection du le signal dépendant de l'oxygène (U_{λ}) en tenant compte d'un modèle de comportement du catalyseur accumulateur de NOₓ (18).

6. Procédé selon l'une quelconque des revendications 3 à 5, **caractérisé en ce que** l'on fait le calcul de projection du signal dépendant de l'oxygène (U_{λ}) en tenant compte d'un modèle de comportement du dispositif de mesure sensible à l'oxygène (20), en particulier d'une inertie du dispositif de mesure (20).

7. Procédé selon l'une quelconque des revendications précédentes, **caractérisé en ce que** l'on commence le calcule de projection après l'expiration d'un temps prédéfini après le début de la régénération et/ou après le passage d'une masse prédéfinie de gaz d'échappement et/ou après le dépassement d'un seuil prédéfini du signal (U_{λ}).

8. Procédé selon l'une quelconque des revendications précédentes, **caractérisé en ce que** l'on calcule le temps de parcours des gaz d'échappement (Δt) à l'aide des paramètres de fonctionnement actuels du moteur à combustion interne (10) ou on prédéfinit lequel.

9. Procédé selon l'une quelconque des revendications précédentes, **caractérisé en ce que** l'on suspend le calcule de projection du signal (U_{λ}) lorsque des valeurs limites prédéfinies pour les conditions de fonctionnement du moteur à combustion interne (10) et/ou de l'installation des gaz d'échappement (12) ne sont pas respectées.

10. Procédé selon la revendication 9, **caractérisé en ce que** l'on prédéfinit des valeurs limites pour le débit massique des gaz d'échappement et/ou pour la température du catalyseur accumulateur de NOₓ (18).

11. Procédé selon la revendication 9 ou 10, **caractérisé en ce que** l'on suspend le calcule de projection du signal (U_{λ}) lors d'une interruption de la poussée pendant la régénération des NOₓ.

12. Procédé selon l'une quelconque des revendications précédentes, **caractérisé en ce que** l'on relève le lambda de la combustion lorsque le signal de capteur calculé (U_{λ}) atteint une deuxième valeur de seuil de signal prédéfinie (U_{S2}) en tenant compte du temps de parcours des gaz d'échappement (Δt) ou après l'expiration d'une partie prédéfinie d'une durée de régénération déterminée par le calcule de projection.

13. Procédé selon la revendication 12, **caractérisé en ce que** l'on relève le lambda de la combustion du moteur à combustion interne (10) avant la fin de la régénération (t_{E}) à une valeur (λ_{F4}) qui est supérieure à une valeur précédente du lambda de la combustion et qui est ≤ 1.

14. Procédé selon la revendication 13, **caractérisé en ce que** l'on relève le lambda de la combustion à λ_{F4} = 0,94 à 0,99, en particulier à 0,95 à 0,98.

15. Procédé selon l'une quelconque des revendications précédentes, **caractérisé en ce que** l'on abaisse le lambda de la combustion du moteur à combustion interne (10) à une valeur (λ_{F2}) inférieure à une valeur de lambda précédentes (λ_{F1}) jusqu'à ce que le signal de capteur calculé (U_{λ}) atteigne une troisième valeur de seuil de signal (U_{S1}) prédéfinie en tenant compte du temps de parcours des gaz d'échappement (Δt).

16. Procédé selon la revendication 15, **caractérisé en ce que** l'on abaisse le lambda de la combustion à λ_{F2} = 0,6 à 0,9, en particulier à 0,7 à 0,8.

17. Procédé selon l'une quelconque des revendications précédentes, **caractérisé en ce que** l'on exécute la hausse et/ou la baisse du lambda de la combustion par étapes.

18. Dispositif pour effectuer une régénération d'un catalyseur accumulateur de NOₓ (18) disposé dans un canal de gaz d'échappement d'un moteur à combustion interne (10) pouvant fonctionner en régime pauvre, dans lequel le catalyseur accumulateur de NOₓ (18) est alimenté avec une atmosphère de gaz d'échappement riche à stoechiométrique avec λ ≤ 1 jusqu'à ce qu'il atteigne une fin de la régénération, et un déroulement de la régénération est suivi à l'aide d'un signal dépendant de l'oxygène produit par un dispositif de mesure sensible à l'oxygène (20) disposé en aval du catalyseur accumulateur de NOₓ (18), **caractérisé par** des moyens permettant d'exécuter les étapes de procédé
(a) faire un calcul de projection du signal dépendant de l'oxygène (U_{λ}) du dispositif de mesure (20) pendant la régénération des NOₓ,
et au moins une des mesures suivantes:
(b) variation d'un mélange air-carburant fourni au moteur à combustion interne (10) pendant la régénération (lambda de combustion) en fonction du signal calculé (U_{λ}) en tenant compte d'un intervalle de temps (Δt) correspondant essentiellement au temps de parcours des gaz d'échappement entre le moteur à combustion interne (10) et le catalyseur accumulateur de NOₓ (18), et
(c) détermination d'un instant théorique (tₛ), auquel une valeur de seuil du signal (U_{SE}) prédéfinie est dépassée, sur la base du signal calculé (U_{λ}) et constatation de la fin de la régénération (t_{E}) par soustraction de l'intervalle de temps (Δt) de l'instant théorique (tₛ).

19. Dispositif selon la revendication 18, **caractérisé en ce que** les moyens comprennent une unité de commande (24), qui contient un algorithme pour commander les étapes du procédé sous une forme numérique.

20. Dispositif selon la revendication 19, **caractérisé en ce que** l'unité de commande (24) est intégrée dans un appareil de commande du moteur (22).

21. Dispositif selon l'une quelconque des revendications 18 à 20, **caractérisé en ce que** le dispositif de mesure sensible à l'oxygène (20) comprend une sonde lambda à large bande ou à réponse transitoire ou un détecteur de NOₓ.
